# EUROPÄISCHE PATENTANMELDUNG

(11) **EP 0 177 866 A2**
(43) Veröffentlichungstag der Anmeldung: **16.04.1986**
(21) Anmeldenummer: 85112354.7
(22) Anmeldetag: 30.09.1985
(51) Int. Cl.: E06B 1/26, E06B 3/20

(54) **Fenster- oder Türstock bzw. -rahmen**

(30) Priorität: 10.10.1984 AT 3224/84
(71) Anmelder: Goschenhofer, Manfred, A-1170 Wien (AT); Perko, Walter, A-2500 Siegenfeld 47 (AT)
(72) Erfinder: Goschenhofer, Manfred, A-1170 Wien (AT); Perko, Walter, A-2500 Siegenfeld 47 (AT)
(74) Vertreter: Kliment, Peter, Dipl.-Ing.

(57) **Zusammenfassung**

Fenster- oder Türstock bzw. -rahmen, dessen Holme aus einem metallenen Profilkern und einem diesen umschließenden Profilkörper aus geschäumtem Kunststoff bestehen. Um unter Beibehaltung hoher Festigkeitswerte des Fenster- oder Türstockrahmens eine hohe Wärmedämmung zu erreichen, ist der metallene Profilkern aus zwei voneinander distanzierten, parallel zueinander verlaufenden Profilschienen (4, 5) gebildet.

## Beschreibung

Die Erfindung betrifft einen Fenster- oder Türstock bzw. -rahmen dessen Holme aus einem metallenen Profilkern und einem diesem umschließenden Profilkörper aus geschäumtem Kunststoff bestehen.

Es ist bereits - gemäß AT-PS 340.659 - ein derartig ausgebildeter Rahmen bzw. Stock für Fenster oder Türen bekannt, wobei als metallener Profilkern ein perforiertes Metallrohr mit rechteckigem Querschnitt vorgesehen ist. Dieses ist sowohl im Hohlraum als auch außen vollständig von einem Profilkörper aus geschäumtem Kunststoff umgeben. Durch dieses zwecks Versteifung der Holme eingeschäumte Metallrohr kommt es in Folge der geringen Distanz zur Außenfläche der geschäumten Profilkörper zu einer durchgehenden Kältebrücke, wodurch die Wärmedämmung reduziert wird.

Die Aufgabe der Erfindung liegt nun in der Schaffung eines Fenster- oder Türstocks bzw. - rahmens der eingangs beschriebenen Art, wobei unter Beibehaltung hoher Festigkeitswerte eine hohe Wärmedämmung erzielbar ist.

Diese Aufgabe wird erfindungsgemäß dadurch gelöst, daß der metallene Profilkern aus zwei voneinander distanzierten, parallel zueinander verlaufenden Profilschienen gebildet ist. Durch eine derartige Ausbildung- der zur Versteifung dienenden Profilschienen wird jedwede Art einer Kältebrückenbildung zuverlässig ausgeschlossen, sodaß unter voller Ausnützung der durch den geschäumten Profilkörper erzielbaren Isolationswirkung eine hohe Wärmedämmung bzw. optimale Wärmedurchlaßzahl erreichbar ist.

Eine vorteilhafte Variante der Erfindung besteht darin, daß die beiden Profilschienen etwa U-förmigen Querschnitt aufweisen und in Bezug auf eine zur Rahmen- bzw. Türstockebene parallelen Ebene symmetrisch angeordnet sind, wobei die beiden offenen Seiten der Profilschienen zueinander gekehrt sind. Mit dieser Anordnung der beiden Profilschienen zueinander ist in besonders vorteilhafter Weise eine sichere Fixierung der erforderlichen Beschläge an der der Außenseite des Profilkörpers zugekehrten Bodenfläche der Profilschiene gewährleistet, sodaß trotz des geschäumten Profilkörpers eine feste und dauerhafte Fixierung gewährleistet ist.

Eine weitere bevorzugte Ausführungsform der Erfindung besteht darin, daß die beiden Profilschienen durch einen Kunststoffstreifen miteinander verbunden sind. Mit einer derartigen Verbindung ist eine Fixierung beider Profilschienen zueinander in gewünschter Weise möglich, die auch beim Ausschäumvorgang für eine gleichbleibende Festigkeit der Holme zuverlässig beibehalten wird. Von besonderem Vorteil ist dabei die Tatsache, daß durch die hohe Isolationswirkung des Kunststoffstreifens trotz der Verbindung keine Kältebrücke entsteht.

Gemäß einer anderen vorteilhaften Abänderung der Erfindung kann der Kunststoffstreifen perforiert sein, wodurch eine intensive Einbindung des allseitig umschäumten Kunststoffstreifens gesichert ist. Außderdem wird durch die freie Durchgangsmöglichkeit des aufschäumenden Kunststoffes die Gefahreines Materialstaues und damit einer inhomogenen Dichte des Profilkörpers zuverlässig ausgeschlossen.

Der Kunststoffstreifen kann entsprechend einer weiteren Ausbildungsvariante der Erfindung äus Polypropylen oder schlagfestem PVC gebildet sein. Dieser Kunststoff hält der beim Schäumvorgang entstehenden Wärmeentwicklung unter Beibehaltung seiner ursprünglichen Form stand, sodaß eine eventuelle Verschiebung der beiden Profilschienen zueinander ausgeschlossen ist.

Gemäß einer bevorzugten Ausführungsform der Erfindung weist jede Profilschiene zwei parallel zu den Außenschenkel verlaufende, etwa halb so lange Innenschenkel auf, die im Abstand der Dicke des Kunststoffstreifens zum entsprechenden Außenschenkel angeordnet sind. Durch die beiden nebeneinander liegenden Schenkel wird eine Steckverbindungsmöglichkeit geschaffen, die eine einfach, rasch durchzuführende und definierte Verbindung der Profilschienen mit dem Kunststoffstreifen gewährleistet.

Es kann gemäß einer anderen Form der Erfindung auch das freie Ende jedes Außenschenkels der Profilschiene im rechten Winkel nach außen umgebogen sein. Auf diese Weise ist eine feste und vor allem drehfeste Verbindung der Profilschiene mit dem geschäumten Profilkörper gesichert.

Entsprechend einer weiteren Variante der Erfindung ist an jeweils einem Außenschenkel jeder Profilschiene ein im Querschnitt U-förmiger Kanal angeformt, der in Bezug auf seine Längsmittelebene um 90⁰zu jener der Profilschiene angeordnet ist. Dieser in seinem Innenraum nicht umschäumte Kanal kann in vorteilhafter Weise als Steckverbindung zur Fixierung einer Glasleiste bzw. auch als Flügelfalzbelüftung herangezogen - werden. Außerdem wird durch seine Oberflächenvergrößerung eine noch bessere Verbindung der Profilschiene mit dem Profilkörper bewirkt.

Die Profilschienen können gemäß einer weiteren Ausführungsvavariante der Erfindung auch perforiert ausgebildet sein, wodurch einerseits unter Vermeidung von Materialstaus die Aufschaumung nicht behindert und andererseits eine Verbesserung der Verbindung von Profilschiene mit Profilkörper erreicht wird.

Schließlich besteht noch eine weitere Ausführungsvariante der Erfindung darin, daß die Profilschienen aus Aluminium gebildet sind, womit bei geringem Eigengewicht eine hohe Festigkeit erzielbar ist. Außerdem ist damit die Möglichkeit gegeben, die Profilschienen nicht nur in Rasterlängen zu fertigen, da über das integrierte Aluminiumprofil geschnitten werden kann, wodurch in beliebig langen Stangen geschäumt werden kann. Damit ist eine besonders rationelle und wirtschaftliche Herstellung mit geringer Lagerkapazität gegeben.

Die Erfindung wird im folgenden an Hand eines in der Zeichnung dargestellten Ausführungsbeispieles näher beschrieben.

Ein Fensterrahmen 1 sowie ein zugeordneter, ebenso im Querschnitt dargestellter Fensterstock 2 weist jeweils einen die Holme bildenden Profilkörper 3 aus geschäumten Kunststoff sowie in diesen angeordnete, zwei parallel zueinander verlaufende Profilschienen 4 und 5 auf. Der Profilkörper 3 aus PUR-Schaum weist an der Anschlagfläche zum Fensterstock 2 eine Gummidichtung 6 und an seiner Außenseite eine Acrylschale 7 auf.

Die beiden im Querschnitt etwa U-förmigen, im Bezug auf eine zur Rahmenebene parallen Ebene symmetrisch angeordneten Profilschienen 4 und 5 aus Aluminium weisen jeweils zwei zueinander parallele Außenschenkel 8 auf, die durch einen im rechten Winkel dazu verlaufenden Bodenteil 9 miteinander verbunden sind. Parallel zu den Außenschenkel 8 ist jeweils ein etwa halb so langer Innenschenkel 10 vorgesehen. Sowohl an den beiden Außenschenkel 8 als auch am Bodenteil 9 sind Perforierungen vorgesehen. Im Bereich des oberen Außenschenkels 8 ist außerdem ein U-förmiger Kanal 12 angeordnet, dessen Längsmittelebene im rechten Winkel zu jener der Profilschiene 4 bzw. 5 verläuft. Sowohl die freien Enden dieses Kanals 12 als auch jene der Außenschenkel 8 sind nach außen umgebogen, wodurch eine bessere Fixierung im Profilkörper 3 erzielbar ist. Der U-förmige Kanal 12 der inneren Profilschiene 5 dient als Steckverbindung zur Befestigung einer Glasleiste 14. Der Kanal 12 der äußeren Profilschiene 4 dient hingegen in Verbindung mit durch den Profilkörper 3 verlaufenden Bohrungen 15 als Flügelfalzbelüftung.

Beide Profilschienen 4 und 5 sind durch einen senkrecht zur Rahmenebene verlaufenden Kunststoffstreifen 16 aus Polypropylen bzw. schlagfestem PVC miteinander verbunden. Dieser Perforierungen unterschiedlicher Größe aufweisende Kunststoffstreifen 16 ist mit seinen Längsseiten in die durch den unteren Außenschenkel 8 und den angrenzenden Innenschenkel 10 gebildete Nut einsteckbar, wodurch für die anschließende Umschäumung eine feste, genau definierte Verbindung beider Profilschienen 4,5 zueinander vorliegt. Da diese aus Aluminium gebildet sind, ist es auch möglich, diese nicht nur in Rasterlängen zu fertigen, da über das integrierte Aluminiumprofil geschnittenen werden kann, sodaß beliebig lange, umschäumte Profilstangen herstellbar sind.

## Patentansprüche

1. Fenster- oder Türstock bzw.-rahmen, dessen Holme aus einem metallenen Profilkern und einem diesen umschließenden Profilkörper aus geschäumten Kunststoff bestehen,
dadurch gekennzeichnet,
daß der metallene Profilkern aus zwei voneinander distanzierten, parallel zueinander verlaufenden Profilschienen
(4,5) gebildet ist.

2. Fenster- oder Türstock bzw. -rahmen, nach Anspruch 1, dadurch gekennzeichnet,
daß die beiden Profilschienen (4,5) etwa U-förmigen Querschnitt aufweisen und in Bezug auf eine zur Rahmen bzw.Türstockebene parallelen Ebene synmetrisch angeordnet sind, wobei die beiden offenen Seiten der Profilschienen (4,5) zueinander gekehrt sind.

3. Fenster- oder Türstock bzw. -rahmen, nach Anspruch 1 oder 2 dadurch gekennzeichnet,
daß die beiden Profilschienen (4,5) durch einen Kunststoffstreifen verbunden sind.

4. Fenster- oder Türstock bzw. -rahmen nach Anspruch 3, dadurch gekennzeichnet, daß der Kunststoffstreifen (16), perforiert ist.

5. Fenster- oder Türstock bzw. -rahmen, nach Anspruch 3 oder 4, dadurch gekennzeichnet,
daß der Kunststoffstreifen (16) aus Polypropylen oder schlagfestem PVC gebildet ist.

6. Fenster- oder Türstock bzw. -rahmen nach einem der Ansprüche 1 bis 5,
dadurch gekennzeichnet, daß jede Profilschiene (4) bzw.(5) zwei parallel zu den Außenschenkel (8) verlaufende, etwa halb so lange Innenschenkel (10) aufweist, die im Abstand der Dicke des Kunststoffstreifens (16) zum entsprechenden Außenschenkel (8) angeordnet sind.

7.Fenster- oder Türstock bzw. -rahmen, nach einem der Ansprüche 1 bis 6,
dadurch gekennzeichnet,
daß das freie Ende jedes Außenschenkels (8) der Profilschiene (4,5) im rechten Winkel nach außen umgebogen ist.

8.Fenster- oder Türstock bzw. -rahmen, nach einem der Ansprüche 1 bis 7, dadurch gekennzeichnet,
daß an jeweils einem Außenschenkel (8) jeder Profilschiene (4,5) ein im Querschnitt U-förmiger Kanal(12)angeordnet ist, der in Bezug auf seine Längsmittelebene um 90° zu jener
der Profilschiene (4,5) angeordnet ist.

9.Fenster- oder Türstock bzw. -rahmen, nach einem der Ansprüche 1 bis 8,
dadurch gekennzeichnet,
daß die Profilschiene (4,5) perforiert ausgebildet ist.

10.Fenster- oder Türstock bzw. -rahmen, nach einem der Ansprüche 1 bis 9,
dadurch gekennzeichnet,
daß die Profilschienen (4,5) aus Aluminium gebildet sind.
